# EUROPÄISCHE PATENTSCHRIFT

(11) **EP 0 496 981 B1**
(45) Veröffentlichungstag und Bekanntmachung des Hinweises auf die Patenterteilung: **01.02.1995**
(21) Anmeldenummer: 91120644.9
(22) Anmeldetag: 30.11.1991
(51) Int. Cl.: E21B 7/26, E21B 7/28, E21B 7/20, E21B 17/02, E03F 3/06, F16L 1/00

(54) **Vorrichtung zum grabenlosen Verlegen von Rohrleitungen**
Apparatus for laying pipelines without excavation
Dispositif pour la pose de conduites tubulaires sans excavation

(30) Priorität: 28.12.1990 DE 4042140
(43) Veröffentlichungstag der Anmeldung: 05.08.1992
(73) Patentinhaber: Gelsenwasser AG, D-45809 Gelsenkirchen (DE)
(72) Erfinder: Beyer, Karl, W-4650 Gelsenkirchen (DE)
(74) Vertreter: Rehders, Jochen, Dipl.-Ing.

(56) Entgegenhaltungen:
- EP-A- 0 184 678
- EP-A- 0 339 210
- EP-A- 0 353 442
- EP-A- 0 368 079
- EP-A- 0 411 278
- WO-A-85/02215
- DE-A- 3 942 934
- DE-C- 3 903 864
- DE-U- 8 607 206
- US-A- 3 674 099
- US-A- 3 730 283
- US-A- 4 842 059

## Beschreibung

Die Erfindung betrifft eine Vorrichtung zum grabenlosen Verlegen von Rohrleitungen im weichen Erdreich mit einem Räumkopf aus einem ersten Rohr kleineren Durchmessers, einem zweiten, konzentrischen Rohr mit einem dem Durchmesser der Bohrung für die zu verlegenden Rohrleitungen entsprechenden Durchmesser und die beiden Rohre verbindenden Durchtrittsöffnungen für das Erdreich bildenden, in Vortriebsrichtung zugeschärften Stegen.

Eine derartige Vorrichtung, die gleichzeitig zum Zerstören von bereits verlegten Rohrleitungen, die durch eine neue Rohrleitung ersetzt werden sollen, dient, ist in der europäischen Patentanmeldung 0 368 079 beschrieben.

Im weichen Erdreich lassen sich Rohrleitungen verlegen, indem zum Beispiel ein pneumatisch betriebenes Rammbohrgerät, wie es in der deutschen Offenlegungsschrift 21 57 259 beschrieben ist, durch das Erdreich läuft und ein Nachziehrohr mit sich zieht-Diese Rammbohrgeräte werden mit unterschiedlichen Durchmessern hergestellt, die von 45 bis 180 mm Durchmesser gehen. Durch Aufsetzen eines Aufweitkonus lassen sich auch Nachziehrohre größeren Durchmessers als der Durchmesser des Rammbohrgeräts durch das Erdreich ziehen, jedoch sind dem Durchmesser der Nachziehrohre Grenzen dadurch gesetzt, daß sich das Erdreich nur in begrenztem Maße verdrängen und verdichten läßt und durch den Aufweitkonus der Vortriebswiderstand ganz erheblich erhöht wird. Ein Steuern ist nicht möglich.

Sollen Rohre erheblich größeren Durchmessers durch das Erdreich gebracht werden, wird auf deren rückwärtiges Ende ein Aufsteckkegel aufgesetzt, der als Adapter für ein daran angesetztes Rammbohrgerät dient, so daß das Rohr in das Erdreich hineingeschlagen wird, wobei ein Erdkern während des Vortriebs im Rohr zurückwandert und durch Öffnungen im Aufsteckkegel austreten kann. Dieses Verfahren ist z. B. in der deutschen Offenlegungsschrift 34 26 374 beschrieben. Hierbei ist nachteilig, daß die Rohre wegen der auf sie vom rückwärtigen Ende her ausgeübten Schläge sehr stabil sein müssen und daher eine große Wandstärke aufweisen. Dieses Verfahren gehört ebenfalls zu den nicht steuerbaren.

Des weiteren ist es bekannt, mit einem Rammbohrgerät, das richtungsgesteuert ist, zunächst eine Pilotbohrung herzustellen. Anschließend wird die Pilotbohrung aufgeweitet und eine Rohrleitung darin verlegt.

Auch in diesem Fall treten die Beschränkungen beim Nachziehen mit Aufweitkonus auf. Beim Einschlagen oder Eindrücken eines Rohres großen Durchmessers vom rückwärtigen Ende aus läßt sich eine Pilotbohrung nicht zum richtungsgenauen Führen des Rohres verwenden.

In der deutschen Gebrauchsmustersschrift 87 14 724 ist eine Vorrichtung zum Auswechseln im Erdreich verlegter Rohre im Zuge einer Rohrleitung beschrieben, mit der ein altes Rohr entfernt und ein neues Rohr an dessen Stelle eingezogen wird, wofür sehr große Zugkräfte aufzubringen sind. Es handelt sich in der Regel um gerade verlaufende, vorhandene Rohrleitungen und die neu zu verlegende Rohrleitung soll dem Verlauf der vorhandenen Rohrleitung folgen. Ein Hinweis in welcher Weise ein richtungsgenaues Verlegen - ggf. auf einer gekrümmten Bahn - gewährleistet werden kann, ist aus dieser Druckschrift nicht zu entnehmen. Am Ende des neuen Rohres ist eine Kappe aufgesetzt, die mit einer Zugstange verbunden ist und über die entweder direkt oder indirekt über eine Kolben-Zylinder-Einheit eine Druckkraft in Vorschubrichtung auf das neue Rohr aufgebracht wird. Ebenso wird das alte Rohr durch die Zugstange, die am Ende des alten Rohrs über einen Adapter angreift, geschoben. Zwischen konzentrischen, ringförmigen Ansätzen sind blockartige Stege mit glatten Außenflächen angeordnet, die zwischen sich dreieckförmige Durchtrittsöffnungen für das Erdreich bilden. Die Stege und die ringförmigen Ansätze bilden einen konischen Adapter, mit einem Durchmesser, der den geraden Außenflächen der Stege entspricht. Der größere Durchmesser ist merklich größer als der Außendurchmesser des Nachziehrohrs, so daß bei dieser Vorrichtung eine erhebliche Verdichtungsarbeit geleistet werden muß, um das Erdreich zu verdrängen und um zu erreichen, daß sich der Adapter mit dem Nachziehrohr durch das Erdreich ziehen läßt.

Da mit dieser bekannten Vorrichtung gleichzeitig ein altes Rohr entfernt und ein neues Rohr eingebracht wird, liegt es auf der Hand, daß große Durchmesserunterschiede zwischen dem alten Rohr und dem neuen Rohr weder beabsichtigt, noch möglich sein können. Um das Entfernen des alten Rohrs und das Einbringen eines neuen Rohres zu erleichtern, soll das Erdreich im Bereich des Adapters gelockert und veranlaßt werden, durch die Schlitze zwischen den Stegen in die Rohrleitung zu fallen. Hierzu sind Düsen, die zwischen den Stegen münden vorgesehen, über die Druckluft oder ein anderes fließfähiges Medium wie Wasser zugeführt werden sollen.

Daß diese Maßnahme zum Entfernen eines alten Rohres und Einbringen eines neuen Rohres nicht ausreichend ist, da der Hauptvortriebswiderstand vom alten Rohr herrührt, ist aus der deutschen Offenlegungsschrift 39 40 354 ersichtlich, in der beschrieben wird, daß ein Altrohr zunächst in Längsrichtung an zwei gegenüberliegenden Stellen aufgeschlitzt wird, wonach ein Rammbohrgerät mit aufgesetztem Schneidring durch das Altrohr geführt wird, um das Altrohr vom es umgebenden Erdreich zu lösen und einen Hohlraum um das Altrohr herum herzustellen.

Auch aus der deutschen Patentschrift 39 03 864 ist ersichtlich, daß das Hauptproblem beim Ersetzen alter Rohre durch neue das Entfernen des alten Rohrs ist. Bei dieser bekannten Vorrichtung ist ein Schneidkaliber gelenkig mit einem Aufweitungskaliber verbunden, wobei der Schneidkaliber durch das Altrohr gezogen wird und dieses zertrümmert, während der Aufweitungskaliber dazu dient, die Bohrung so weit aufzuweiten, daß sich ein mit dem Aufweitungskaliber verbundenes Nachziehrohr problemlos einziehen läßt. Zwischen dem Aufweitungskaliber und dem Neurohrstrang ist ein Ausgleichsrohr angeordnet, mit dem der Neurohrstrang gleitend und abdichtend verbunden ist. Die Abdichtung soll das Einbrechen des Erdreichs bzw. Eindringen des Grundwassers in das Neurohr verhindern.

Der Erfindung liegt die Aufgabe zugrunde, Rohrleitungen - ggf. auch gekrümmt - verhältnismäßig großen Durchmessers grabenlos und richtungsgenau zu verlegen, ohne daß es nötig ist, dazu ein Rammbohrgerät, eine Hydraulikpresse oder ähnliches desselben großen Durchmessers zu verwenden.

Ausgehend von dieser Aufgabenstellung wird bei einer Vorrichtung der eingangs erwähnten Art vorgeschlagen, daß erfindungsgemäß das Vorderende des zweiten Rohrs vom Außendurchmesser zum Innendurchmesser zulaufend und das Vorderende des ersten Rohres vom Innendurchmesser zum Außendurchmesser zulaufend in Vortriebsrichtung zugeschärft sind, das erste Rohr und das zweite Rohr axial so gegeneinander versetzt angeordnet sind, daß das hintere Ende des ersten Rohres im Bereich des vorderen Endes des zweiten Rohres endet und die Stege nur so breit sind, daß Steine mit einer Größe entsprechend dem Durchmesserunterschied zwischen dem ersten Rohr und dem zweiten Rohr zwischen den Stegen in das Innere des Nachziehrohres gelangen können und daß das Nachziehrohr mit dem gezogenen Räumkopf über ein Gelenk verbunden ist.

Der Räumkopf kann dabei entweder selber eine Pilotbohrung herstellen oder wird durch eine vorher hergestellte Pilobohrungen gezogen. Das Einwirken einer bestimmten Zugkraft an der Räumkopfspitze und das Gelenk zwischen dem Räumkopf und dem Nachziehrohr gewährleisten, daß der Räumkopf stets der Pilotbohrung folgt.

Dadurch daß das Nachziehrohr durch den Räumkopf gezogen wird, treten im Nachziehrohr nur die äußere Mantelreibung der Bohrung und die innere Reibung des durch das Rohr hindurchtretenden Erdreichs auf. Für das Nachziehrohr braucht kein Erdreich verdrängt oder verdichtet zu werden, so daß diese Arbeit beim Vortrieb nicht aufgebracht zu werden braucht.

Der Räumkopf läßt sich unmittelbar durch ein in dieses eingesetztes Rammbohrgerät ziehen, das einen erheblich kleineren Durchmesser als der Räumkopf aufweist. Dieses Rammbohrgerät stellt für sich selber bei kleineren Entfernungen eine Bohrung durch Verdrängen und Verdichten des Erdreichs her, oder es wird bei größeren Entfernungen durch eine vorher hergestellte Pilotbohrung ziehend geführt. Hierbei stehen
- die Kraft, die für das Herstellen der Pilotbohrung erforderlich wäre und
- die Zugkraft zur Führung des Rammbohrgerätes in der Pilotbohrung (z. B. über Bohrgestänge, kleine Winde) zusätzlich zum Ziehen des Räumkopfes zur Verfügung.

Gleichzeitig tritt während des Vortriebs das Erdreich durch die Durchtrittsöffnungen des Räumkopfes in das Innere des Nachziehrohres ein und wandert im Nachziehrohr nach rückwärts.

Es kann auch ein Zugseil in den Räumkopf eingehängt sein, das durch die vorher hergestellte Pilotbohrung geführt ist. In diesem Fall wird der Räumkopf mit dem Nachziehrohr mittels des Zugseils und einer damit verbundenen großen Winde durch das Erdreich gezogen.

Das für die Pilotbohrung verwendete Bohrgerät kann vorteilhafterweise als richtungssteuerbares Bohrgerät ausgebildet sein, um Bohrungen über größere Entfernungen richtungsgenau durchführen zu können.

Der Vortrieb und der Eintritt des Erdreichs werden durch die Durchtrittsöffnungen in das Nachziehrohr erleichtert, da das zweite Rohr in Vortriebsrichtung kürzer als das erste Rohr ausgebildet ist und die Stege vom ersten Rohr zum zweiten Rohr abgeschrägt verlaufen. Diese schräg verlaufenden Schneidmesser verringern den Gesamtschneidenwiderstand erheblich, der Boden kann sich nicht verspannen und kein Gewölbe bilden.

Der Räumkopf mit dem Nachziehrohr bleibt nicht stecken, wenn sich größere Steine auf dem Weg befinden, da das erste Rohr und das zweite Rohr axial so gegeneinander versetzt angeordnet sind, daß das hintere Ende des ersten Rohres im Bereich des vorderen Endes des zweiten Rohres endet. Auf diese Weise ist gewährleistet, daß die Druchtrittsöffnung wenigstens so weit ist, daß Steine mit dem Durchmesser entsprechend dem Durchmesserunterschied zwischen dem ersten Rohr und dem zweiten Rohr zwischen den Stegen in das Innere des Nachziehrohrs gelangen können. Noch größere Steine werden durch die schrägen Schneiden der Stege nach außen verdrängt und behindern daher den Vortrieb nicht so sehr wie Steine, die sich zwischen den Stegen festsetzen und das Eindringen des Erdreichs durch die Durchtrittsöffnungen hindurch in das Rohrinnere verhindern.

Vorzugsweise können mindestens drei Stege radial angeordnet und in Vertriebsrichtung zugeschärft sein.

Damit der Räumkopf der Zugrichtung des Rammbohrgeräts oder Seiles problemlos folgen kann, kann das das Nachsiehrohr mit dem Schneidkopf verbindende Gelenk vorzugsweise aus einem nach außen gerichteten Bund am hinteren Ende des zweiten Rohres des Räumkopfes und einem diesen mit axialem Spiel übergreifenden, nach innen gerichteten Bund am Nachziehrohr bestehen. Der Bund am Nachziehrohr läßt sich in einfachster Weise aus einer nach innen überstehenden Schweißraupe herstellen, die aufgebracht wird, nachdem das Nachziehrohr über den nach außen gerichteten Bund am Räumkopf geschoben ist.

Ist der Überstand einer solchen Schweißraupe nicht ausreichend, kann der Bund am Nachsiehrohr auch aus einem an der Stirnkante angeschweißten Drahtring bestehen, der sich, wenn er geschlitzt ist, problemlos über den nach außen gerichteten Bund am hinteren Ende des Nachziehrohres überstreifen läßt und anschließend mit dem Nachsiehrohr durch Schweißen verbunden wird.

Bei einem Nachziehrohr aus Polyäthylen kann der nach innen gerichtete Bund aus über den Umfang verteilten Kerbstiften bestehen.

Um das Einziehen des Nachziehrohres und den Durchtritt des Erdreiches durch das Nachziehrohr hindurch zu erleichtern, kann dem Räumkopf ein Schmiermittel über eine Schmiermittelleitung und entsprechende Austrittsdüsen zugeleitet werden. Dieses Schmiermittel besteht vorzugsweise aus Bentonit.

Die Erfindung wird nachstehend anhand mehrerer in der Zeichnung dargestellter Ausführungsbeispiele des näheren erläutert. In der Zeichnung zeigen:
- Fig. 1: einen Längsschnitt durch einen Räumkopf mit angehängtem Nachziehrohr und eingesetztem Rammbohrgerät,
- Fig. 2: eine Vorderansicht der Fig. 1,
- Fig. 3: eine Verbindung des Räumkopfes nach Fig. 1 mit dem Bohrgestänge der Pilotbohrung,
- Fig. 4: einen Längsschnitt eines durch ein Zugseil gezogenen Räumkopfs mit angehängtem Nachziehrohr und
- Fig. 5: eine Anhängung eines Nachziehrohres aus Polyäthylen an den Räumkopf nach Fig. 4.

Ein Räumkopf 1 besteht aus einem ersten Rohr 2, um das ein zweites Rohr 3 größeren Durchmessers konzentrisch angeordnet ist. Die Rohre 2, 3 sind durch mindestens drei, oder, wie dargestellt, durch vier radiale Stege 4 miteinander verbunden. Das innere Rohr 2 ist länger als das äußere Rohr 3 und steht in Vortriebsrichtung über. Dementsprechend weisen die Stege 4 schräg verlaufende und zugeschärfte Kanten 5 auf. Auch die Rohre 2, 3 weisen zugeschärfte Vorderenden 6, 7 auf, wodurch das Eindringen in das Erdreich erleichtert wird. Zwischen den Stegen 4 sind Durchtrittsöffnungen 8 gebildet. Im hinteren Bereich des äußeren Rohres 3 ist ein Absatz 9 gebildet, an den sich ein Fortsatz 10 anschließt. Dieser Fortsatz 10 endet in einem radial nach außen gerichteten Bund 11. Dieser Bund 11 wird vom vorderen Ende eines Nachziehrohres 12 übergriffen. Entlang der Vorderkante des Nachziehrohres 12 ist eine Schweißraupe 13 angeordnet, die einen nach innen gerichteten Bund bildet und den nach außen gerichteten Bund 11 übergreift. Auf diese Weise ist eine gelenkige Verbindung zwischen dem Räumkopf 1 und dem Nachziehrohr 12 geschaffen, die sich leicht vor Ort herstellen läßt. Ebenso leicht läßt sich der Räumkopf 1 wieder vom Nachziehrohr 12 lösen, indem die Schweißraupe 13 mittels eines geeigneten Schleifgeräts weggeschliffen wird. Im inneren Rohr 2 ist ein Rammbohrgerät 14 angeordnet, das sich mit einem Bund 15 am rückwärtigen Ende des inneren Rohrs 2 abstützt. Dieses Rammbohrgerät 14 kann, wie in der deutschen Offenlegungsschrift 21 57 259 beschrieben aufgebaut sein. Wird diesem Rammbohrgerät 14 Druckluft zugeführt, so setzt sich ein im Rambohrgerät 14 angeordneter Schlagkolben in Bewegung und treibt das Rammbohrgerät durch das Erdreich, indem dieses verdrängt und verdichtet wird. Dabei zieht das Rammbohrgerät 14 den Räumkopf 1 und das Nachziehrohr 12 nach.

In Fig. 3 ist dargestellt, wie bei größeren Entfernungen das in den Räumkopf eingesetzte Rammbohrgerät mittels des für die Pilotbohrung 16 benutzten Bohrgestänges 17 ziehend geführt wird.

Bei der in Fig. 4 dargestellten Ausführungsform besteht der Räumkopf 1 ebenfalls aus einem inneren Rohr 18 und einem äußeren Rohr 19 - hier doppelwandig, wodurch ein Hohlraum für eine Bentonitzugabe gebildet wird -, die über mindestens drei radial angeordnete Stege 20 miteinander verbunden sind. Das innere Rohr 18 weist ebenfalls ein zu geschärftes Vorderende 21 auf. Das Hinterende 22 des inneren Rohres 18 endet mit Abstand zum zugeschärften Vorderende 23 des äußeren Rohres 19. Auf diese Weise werden zwischen dem inneren Rohr 18, dem äußeren Rohr 19 und den Stegen 20 Durchtrittsöffnungen geschaffen, die groß genug sind, um auch den Durchtritt von Steinen zu gestatten.

Auch in diesem Fall geht das äußere Rohr 19 über einen Absatz 24 in einen Fortsatz 25 mit einem radial nach außen gerichteten Bund 26 über. Das dargestellte Nachziehrohr besteht aus einem inneren Stahlrohr 27, einer Polyäthylenbeschichtung 28 und einer Betonummantelung 29, die dem Schutz der Beschichtung während des Einziehens ins Erdreich dient.

Ein Drahtring 37 ist an die vordere Stirnkante des Stahlrohrs 27 angeschweißt und hintergreift den nach außen gerichteten Bund 26 am Fortsatz 25 des äußeren Rohres 19. Durch das Einschweißen des Drahtringes 37 lassen sich größere Durchmesserdifferenzen zwischen dem Bund 26 und dem Stahlrohr 27 überbrücken.

Um das Einziehen des Rohrs zu erleichtern, wird über eine Leitung 35 und Austrittsdüsen 36 ein geeignetes Schmiermittel, z. B. Bentonit, zugeführt. Dieses Bentonit kann auch in nicht dargestellter Weise die Innenwand des äußeren Rohres 19 und des Stahlrohres 27 benetzen, um dem eingetretenen Erdreich das Durchwandern des Rohres zu erleichtern.

In Fig. 4 ist eine Pilotbohrung 30 dargestellt, die in bekannter Weise hergestellt wird, bevor das Nachziehrohr 27, 28, 29 mittels des Räumkopfes 1 eingezogen wird. Beim Herstellen der Pilotbohrung 30 wird ein Zugseil 31 nachgezogen, das sich mittels einer Hilfskonstruktion 32 mit Bund 33 nach den Maßen eines Rammbohrgerätes und einem Schäkel 34 an den Räumkopf 1 anhängen läßt. Nach Fertigstellen der Pilotbohrung 30 wird der Räumkopf 1 mit dem angehängten Nachziehrohr 27, 28, 29 mittels des Seiles 31 und einer darauf wirkenden Winde durch das Erdreich gezogen.

Dieses Verfahren hat den Vorteil, daß sich die Pilotbohrung 30 relativ schnell und genau durch ein richtungsgesteuertes Rammbohrgerät oder eine entsprechende Vorrichtung herstellen läßt und der Räumkopf 1 mit dem Nachziehrohr 27, 28, 29 nicht mehr verlaufen kann, wenn er mittels des Zugseiles 31 durch das Erdreich gezogen wird.

In Fig. 5 besteht das dargestellte Nachziehrohr 38 aus Polyäthylen. Über den Umfang verteilte Kerbstifte 39 hintergreifen den nach außen gerichteten Bund am Fortsatz des Räumkopfes.

## Patentansprüche

1. Vorrichtung zum grabenlosen Verlegen von Rohrleitungen (12; 27, 28, 29; 38) im weichen Erdreich mit einem Räumkopf (1) aus einem ersten Rohr (2, 18) kleineren Durchmessers, einem zweiten konzentrischen Rohr (3, 19) mit einem dem Durchmesser der Bohrung für die zu verlegende Rohrleitung (12; 27, 28, 29; 38) entsprechenden Durchmesser und die beiden Rohre verbindenden, Durchtrittsöffnungen (8) für das Erdreich bildenden, in Vortriebsrichtung zugeschärften Stegen (4, 20) **dadurch gekennzeichnet**, daß das Vorderende (7, 23) des zweiten Rohrs (3, 19) vom Außendurchmesser zum Innendurchmesser zulaufend und das Vorderende (6, 21) des ersten Rohrs (2, 18) vom Innendurchmesser zum Außendurchmesser zulaufend in Vortriebsrichtung zugeschärft sind, das erste Rohr (18) und das zweite Rohr (19) axial so gegeneinander versetzt angeordnet sind, daß das hintere Ende (22) des ersten Rohrs (18) im Bereich des vorderen Endes (23) des zweiten Rohrs (19) endet und die Stege (4, 20) nur so breit sind, daß Steine mit einer Größe entsprechend dem Durchmesserunterschied zwischen dem ersten Rohr (2, 18) und dem zweiten Rohr (3, 19) zwischen den Stegen (9, 20) in das Innere des Nachziehrohrs (12; 27, 28, 29; 38) gelangen können und daß das Nachziehrohr (12; 27, 28, 29; 38) mit dem gezogenen Räumkopf (1) über ein Gelenk (11, 13, 26, 37, 39) verbunden ist.

2. Vorrichtung nach Anspruch 1, **dadurch gekennzeichnet**, daß mindestens drei Stege (4, 20) radial angeordnet und in Vortriebsrichtung zugeschärft sind.

3. Vorrichtung nach Anspruch 2, **dadurch gekennzeichnet**, daß das zweite Rohr (3, 19) in Vortriebsrichtung kürzer als das erste Rohr (2, 18) ist und die Stege (4, 20) vom ersten Rohr (2, 18) zum zweiten Rohr (3, 19) abgeschrägt nach hinten verlaufen.

4. Vorrichtung nach einem oder mehreren der Ansprüche 1 bis 3, **dadurch gekennzeichnet**, daß das Gelenk aus einem nach außen gerichteten Bund (11, 26) am hinteren Ende des zweiten Rohres (3, 19) des Räumkopfes (1) und einem diesen mit axialem Spiel übergreifenden, nach innen gerichteten Bund (13; 37, 39) am Nachziehrohr (12; 27, 28, 29; 38) besteht.

5. Vorrichtung nach Anspruch 4, **dadurch gekennzeichnet**, daß der Bund am Nachziehrohr (12) aus einer Schweißraupe (13) besteht.

6. Vorrichtung nach Anspruch 4, **dadurch gekennzeichnet**, daß der Bund am Nachziehrohr (27, 28, 29) aus einem an der Stirnkante angeschweißtem Drahtring (37) besteht.

7. Vorrichtung nach Anspruch 4, **dadurch gekennzeichnet**, daß der Bund am Nachziehrohr (38) aus über den Umfang verteilten Kerbstiften (39) besteht.

8. Vorrichtung nach einem oder mehreren der Ansprüche 1 bis 7, **gekennzeichnet durch** ein in den Räumkopf (1) eingehängtes Zugseil (31) über eine Hilfskonstruktion (32) mit Bund (33) und einem Schäkel (34).

9. Vorrichtung nach einem oder mehreren der Ansprüche 1 bis 7, **gekennzeichnet durch** ein in den Räumkopf (1) eingehängtes pneumatisch getriebenes Rammbohrgerät (14).

10. Vorrichtung nach einem oder mehreren der Ansprüche 1 bis 7, **gekennzeichnet durch** ein in den Räumkopf (1) eingehängtes Rammbohrgerät (14), das mittels des für die Pilotbohrung (16) benutzten Bohrgestänges (17) mitgezogen wird.

11. Vorrichtung nach einem oder mehreren der Ansprüche 1 bis 10, **gekennzeichnet durch** eine zum Räumkopf geführte Schmiermittelleitung (35) und Austrittsdüsen (36) im Mantelbereich des äußeren Rohres (19).

## Claims

1. Device for the trenchless laying of pipelines (12; 27, 28, 29; 38) in soft soil with a broaching head (1) consisting of a first pipe (2, 18) of a relatively small diameter, a second concentric pipe (3, 19) of a diameter which corresponds to the diameter of the hole for the pipeline (12; 27, 28, 29; 38) to be laid and ribs (4, 20) which connect the two pipes, form through-openings (8) for the soil and are tapered in the advance direction, characterised in that the front end (7, 23) of the second pipe (3, 19) is tapered from the outside diameter to the inside diameter and the front end (6, 21) of the first pipe (2, 18) is tapered from the inside diameter to the outside diameter in the advance direction, the first pipe (18) and the second pipe (19) are axially staggered such that the rear end (22) of the first pipe (18) ends in the area of the front end (23) of the second pipe (19) and the ribs (4, 20) are only so wide that stones of a size corresponding to the difference in diameter between the first pipe (2, 18) and the second pipe (3, 19) can pass between the ribs (9, 20) into the interior of the hauled pipe (12; 27, 28, 29; 38), and that the hauled pipe (12; 27, 28, 29; 38) is connected to the pulled broaching head (1) via a hinged joint (11, 13, 26, 37, 39).

2. Device according to claim 1, characterised in that at least three ribs (4, 20) are arranged radially and tapered in the advance direction.

3. Device according to claim 2, characterised in that the second pipe (3, 19) is shorter in the advance direction than the first pipe (2, 18) and the ribs (4, 20) are bevelled towards the rear from the first pipe (2, 18) to the second pipe (3, 19).

4. Device according to one or more of claims 1 to 3, characterised in that the hinged joint consists of an outward directed collar (11, 26) at the rear end of the second pipe (3, 19) of the broaching head (1) and an inward directed collar (13; 37, 39), which engages over the collar (11, 26) with axial clearance, on the hauled pipe (12; 27, 28, 29; 38).

5. Device according to claim 4, characterised in that the collar on the hauled pipe (12) consists of a welding bead (13).

6. Device according to claim 4, characterised in that the collar on the hauled pipe (27, 28, 29) consists of a wire ring (37) welded to the front edge.

7. Device according to claim 4, characterised in that the collar on the hauled pipe (38) consists of grooved pins (39) distributed over the circumference.

8. Device according to one or more of claims 1 to 7, characterised by a traction cable (31) which is suspended in the broaching head (1) via an auxiliary construction (32) with a collar (33) and a shackle (34).

9. Device according to one or more of claims 1 to 7, characterised by a pneumatically operated driving boring tool (14) which is suspended in the broaching head (1).

10. Device according to one or more of claims 1 to 7, characterised by a driving boring tool (14) which is suspended in the broaching head (1) and is pulled along by means of the boring rod (17) used for the pilot hole (16).

11. Device according to one or more of claims 1 to 10, characterised by a lubricant line (35), which extends to the broaching head, and outlet nozzles (36) in the outer surface area of the outer pipe (19).

## Revendications

1. Dispositif pour la pose sans tranchées de tuyauteries (12 ; 27, 28, 29 ; 38) dans un sol mou, comportant une tête de déblayage (1) constituée d'un petit tube (2, 18) de petit diamètre, un second tube (3, 19) concentrique d'un diamètre correspondant au trou à forer pour la tuyauterie (12 ; 27, 28, 29 ; 38) à poser, ainsi que des entretoises (4, 20) chanfreinées dans le sens de l'avance reliant les deux tubes, présentant des ouvertures de passage (8) pour la terre, caractérisé en ce que l'extrémité avant (7, 23) du second tube (3, 19) est chanfreinée dans le sens de l'avance depuis le diamètre extérieur vers le diamètre intérieur et l'extrémité avant (6, 21) du premier tube (2, 18) est chanfreinée dans le sens de l'avance, du diamètre intérieur vers le diamètre extérieur, le premier tube (18) et le second tube (19) étant décalés axialement l'un par rapport à l autre de manière que l'extrémité arrière (22) du premier tube (18) se termine dans la zone de l'extrémité avant (23) du second tube (19) et les entretoises (4, 20) ont tout juste une largeur suffisante pour que des pierres d'une dimension correspondant à la différence de diamètre entre le premier tube (2, 18) et le second tube (3, 19) puissent parvenir entre les entretoises (9, 20) à l'intérieur du tube de traînage (12 : 27, 28, 29 : 38) et en ce que le tube de traînage (12 : 27, 28, 29 ; 38) est relié par une articulation (11, 13, 26, 37, 39) avec la tête de déblayage (1) traînée.

2. Dispositif selon la revendication 1, caractérisé en ce qu'au moins trois entretoises (4 20) sont disposées radialement et sont chanfreinées dans le sens de l'avance.

3. Dispositif selon la revendication 2, caractérisé en ce que le second tube (3, 19) est plus court dans le sens de l'avance que le premier tube (2, 18) et les entretoises (4, 20) s'étendent, chanfreinées vers l'arrière, du premier tube (2, 18) vers le second tube (3, 19).

4. Dispositif selon l'une ou plusieurs des revendications 1 à 3, caractérisé en ce que l'articulation est constituée d'un épaulement (11, 26) dirigé vers l'extérieur, à l'extrémité arrière du second tube (3, 19) de la tête de déblayage (1) et d'un épaulement (13 ; 37, 39) du tube de traînage (12 ; 27, 28, 29 ; 38), dirigé vers l'intérieur, passant sur le premier avec un jeu axial.

5. Dispositif selon la revendication 4, caractérisé en ce que l'épaulement du tube de traînage (12) est constitué d'une pince de soudure (13).

6. Dispositif selon la revendication 4, caractérisé en ce que l'épaulement du tube de traînage (27, 28, 29) est constitué d'un anneau de fil (37) soudé sur le bord frontal.

7. Dispositif selon la revendication 4, caractérisé en ce que l'épaulement du tube de traînage (38) est constitué de goupilles cannelées (39) réparties sur le pourtour.

8. Dispositif sel on l'une ou plusieurs des revendications 1 à 7, caractérisé par un câble de traction (31), accroché dans la tête de déblayage 1, par l'intermédiaire d'une construction auxiliaire (32) avec épaulement (33) et une manille (34).

9. Dispositif sel on l'une ou plusieurs des revendications 1 à 7, caractérisé par un dispositif de forage et de battage (14) pneumatique, accroché dans la tête de déblayage 1.

10. Dispositif selon l'une ou plusieurs des revendications 1 à 7, caractérisé par un dispositif de forage et de battage (14) accroché dans la tête de déblayage (1), qui est entraîné au moyen de la tringlerie de forage (17) utilisée pour le trou pilote (16).

11. Dispositif selon l'une ou plusieurs des revendications 1 à 10, caractérisé par une conduite de lubrifiant (35), guidée vers la tête de déblayage, et des buses de sortie (36) dans la zone d'enveloppe du tube extérieur (19).
